# EUROPÄISCHE PATENTSCHRIFT

(11) **EP 3 569 539 B1**
(45) Veröffentlichungstag und Bekanntmachung des Hinweises auf die Patenterteilung: **02.03.2022**
(21) Anmeldenummer: 19173541.4
(22) Anmeldetag: 09.05.2019
(51) Int. Cl.: B65H 67/06, D01H 9/18

(54) **VERFAHREN ZUM SPEICHERN UND TRANSPORTIEREN VON HÜLSEN AN EINER TEXTILMASCHINE SOWIE TEXTILMASCHINE**
METHOD FOR STORING AND TRANSPORTING CORES ON A TEXTILE MACHINE AND TEXTILE MACHINE
PROCÉDÉ DE STOCKAGE ET DE TRANSPORT DES TUBES SUR UNE MACHINE TEXTILE AINSI QUE MACHINE TEXTILE

(30) Priorität: 14.05.2018 DE 102018111433
(43) Veröffentlichungstag der Anmeldung: 20.11.2019
(73) Patentinhaber: Maschinenfabrik Rieter AG, 8406 Winterthur (CH)
(72) Erfinder: Kettner, Christian, 85092 Koesching (DE); Stephan, Adalbert, 92339 Beilngries/Paulushofen (DE)
(74) Vertreter: Canzler & Bergmeier Patentanwälte Partnerschaft mbB

(56) Entgegenhaltungen:
- EP-A2- 0 262 726
- EP-A2- 0 392 289
- EP-A2- 2 573 022
- WO-A1-92/04268
- DE-A1- 2 816 418
- JP-A- H10 182 008
- JP-A- 2005 232 623
- JP-B2- 3 008 794
- US-A- 4 783 887

## Beschreibung

Die vorliegende Erfindung betrifft ein Verfahren zum Speichern und Transportieren von Hülsen an einer Textilmaschine sowie eine entsprechende Textilmaschine mit einer Vielzahl entlang einer Maschinenlängsachse nebeneinander und an gegenüberliegenden Seiten der Maschine angeordneten Arbeitsstellen mit Spuleinrichtungen, in denen Garn auf eine Hülse aufgespult wird, sowie mit einer Transporteinrichtung, welche Hülsen von mehreren Hülsenmagazinen, die auf beiden Seiten der Maschine (1) angeordnet sind, zu der Arbeitsstelle transportiert.

Aus der DE 10 2008 040 320 A1 ist eine Textilmaschine mit einem an einem Stirnende der Textilmaschine angeordneten Hülsenspeicher bekannt, welcher als Hauptspeicher zur Bevorratung von Hülsen ausgebildet ist. Mit einem maschinenlangen Transportband werden Hülsen zu den Arbeitsstellen und einem weiteren Hülsenspeicher transportiert, welcher als Zwischenspeicher ausgebildet ist und über das Transportband durch den Hauptspeicher beschickbar ist. Der Zwischenspeicher weist eine Hülsenaufnahme zum Bereithalten der Hülse in einer Bereitschaftsstellung außerhalb des Transportbandes auf. Mit einer Einrichtung zum Verbringen der Hülse in die Bereitschaftsstellung wird die Hülse von dem Transportband abgenommen und zu gegebener Zeit auf das Transportband wieder aufgelegt.

Die DE 197 50 859 A1 betrifft ein Zentralmagazin für eine Hülsenvorlageeinrichtung einer Textilmaschine, beispielsweise eines Kreuzspulautomaten. Das Zentralmagazin weist dabei eine Zentraleinheit mit einer integrierten Hülsenübergabeeinrichtung sowie eine auswechselbar angeordnete Speichereinheit auf. Die Hülsenübergabeeinrichtung besteht aus einem vertikal verfahrbaren Greiferträger mit wenigstens einem definiert ansteuerbaren Hülsengreifer. Die an der Zentraleinheit festgelegte Speichereinheit verfügt über mehrere nebeneinander angeordnete Speicherkolumnen, die jeweils eine Anzahl übereinander angeordneter Beschickungsschächte aufweisen. Die am Greiferträger angeordneten Hülsengreifer übernehmen die Hülsen aus den Beschickungsschächten und übergeben sie an einen oberhalb der betreffenden Speicherkolumne positionierten, zwischen dem Zentralmagazin und spulstelleneigenen Zwischenspeichern verfahrbaren Hülsentransportwagen der maschinenlangen Hülsentransporteinrichtung. Jede Hülse muss dabei gedreht werden. Die Speicherkolumnen verlängern die Maschine erheblich.

Die EP 0 262 726 A2 offenbart eine einseitige Spinnmaschine. Es sind zwar mehrere Hülsenmagazine in Figur 7 beschrieben. Die Hülsen werden dabei aber stets zur Maschinenaußenseite hin aus dem Hülsenmagazin entnommen. Die Problematik einer zweiseitigen Textilmaschine, bei welcher Hülsen aus einem Magazin einer ersten Seite zu einer Arbeitsstelle einer zweiten Seite der Textilmaschine gefördert werden müssen, ist hier nicht offenbart.

Die als nächstliegender Stand der Technik angesehene JP 3 008794 B2 zeigt zwei Hülsenmagazine, welche jeweils einer Maschinenseite zugeordnet sind. Aus dem jeweiligen Hülsenmagazin entnommene Hülsen werden nur Arbeitsstellen auf derselben Seite des Hülsenmagazins zugeführt. Sie werden also immer gleich gedreht.

Moderne Textilmaschinen, wie beispielsweise Offenend- Rotorspinnmaschinen oder auch Spulmaschinen sind in der Lage unterschiedliche Garne an ihren vielen Arbeitsstellen auf Spulen aufzuspulen. Für die einzelnen unterschiedlichen Garne ist es häufig erforderlich oder zumindest zum späteren Erkennen des jeweiligen Garnes hilfreich, wenn unterschiedliche Hülsenarten an der Textilmaschine zur Verfügung gestellt werden. Dabei wird eine Garnart auf eine bestimmte Hülse, welche insbesondere farblich gekennzeichnet ist, aufgespult.

Aufgabe der vorliegenden Erfindung ist es somit eine Textilmaschine zu schaffen, welche relativ kurz ist und in der Lage ist unterschiedliche Hülsenarten zu speichern und bei Bedarf die richtige Hülse an eine entsprechende Arbeitsstelle mit möglichst kurzer Transportzeit transportieren zu können.

Die Aufgabe wird gelöst mit einer Textilmaschine mit den Merkmalen der unabhängigen Ansprüche.

Ein erfindungsgemäßes Verfahren dient zum Speichern und Transportieren von Hülsen an einer Textilmaschine mit einer Vielzahl entlang einer Maschinenlängsachse nebeneinander und an gegenüberliegenden Seiten der Maschine angeordneten Arbeitsstellen mit Spuleinrichtungen. In den Spuleinrichtungen wird Garn auf eine Hülse aufgespult. Mit einer Transporteinrichtung werden Hülsen von mehreren Hülsenmagazinen, die auf beiden Seiten der Maschine angeordnet sind, zu der Arbeitsstelle transportiert. Erfindungsgemäß werden in dem Hülsenmagazin Hülsen aufgenommen, deren Längsachsen im Wesentlichen horizontal und quer zur Maschinenlängsachse ausgerichtet sind. Dadurch, dass die Hülsen nicht in Maschinenlängsachse, in welcher sie den Arbeitsstellen vorgelegt werden und in welcher sie zu der Arbeitsstelle hin transportiert werden, sondern quer hierzu in dem Hülsenmagazin gespeichert werden, können viele der Hülsen in Maschinenlängsachse nebeneinander gespeichert werden, ohne dass die Maschine insgesamt deutlich länger wird. Dies ist auch damit begründet, dass die Hülsen jeweils eine Länge von etwa 20 cm aber einen Durchmesser von etwa 6 cm aufweisen. Mehrere nebeneinander angeordnete Hülsen nehmen somit nur die Hälfte des Platzes ein, wenn sie quer zur Maschinenlängsachse gespeichert werden im Vergleich zu einer Speicherung in Ausrichtung der Maschinenlängsachse. Die Hülsenachse ist somit im Wesentlichen rechtwinklig zur Maschinenlängsachse ausgerichtet und nicht parallel hierzu. Gerade bei langen Textilmaschinen mit mehr als 500 Arbeitsstellen müssen viele Hülsen in dem Hülsenmagazin gespeichert werden, um sie bei Bedarf an die Arbeitsstellen transportieren zu können. Die Maschinenlänge wird somit durch dieses kompakte Speichern der Hülsen deutlich reduziert.

Wird die Hülse in Richtung der Hülsenachse, aus dem Hülsenmagazin entnommen, so ist eine einfache Entnahme der Hülse aus dem Hülsenmagazin ermöglicht. Typischerweise sind als Hülsenhalterung Stifte oder Schalen vorgesehen, welche die Hülsen halten. Zur Entnahme werden die Hülsen somit in Längsrichtung von dem Stift gezogen oder in Längs- oder Querrichtung aus der Schale entnommen.

Für eine schnelle und technisch einfache Verteilung der Hülse zu einer anfordernden Arbeitsstelle, insbesondere unabhängig von der Seite der Maschine, auf der sich die Arbeitsstelle befindet, wird die Hülse in Richtung zur Maschinenlängsachse, zwischen die auf beiden Seiten der Maschine angeordneten Hülsenmagazine bewegt. Dies hat große Vorteile sowohl bezüglich der Anzahl erforderlicher Handhabungsgeräte als auch bei der Zeit, welche zwischen Anforderung und Zuführung der Hülse zu der Arbeitsstelle erforderlich ist.

Die Hülse wird nach der Entnahme aus dem Hülsenmagazin wahlweise, entsprechend der gewünschten Ausrichtung der Hülse, um etwa 90° links oder rechts gedreht. Die Drehung um 90° ist vorteilhaft, da die Hülse mit Ihrer Achse parallel zur Maschinenlängsachse von dem Hülsenmagazin zu der Arbeitsstelle besonders einfach transportiert werden kann. Eine Drehung in Links- oder Rechtsrichtung ist vorteilhaft, wenn die Hülsen, was in der Regel der Fall ist, asymmetrisch sind. Eine orientierte Ausrichtung an der Arbeitsstelle ist erforderlich, um derartige Hülsen korrekt bespulen zu können. Die Hülsen sind beispielsweise an einem Ende gebördelt und an dem anderen Ende ungebördelt. Je nach Maschinenseite müssen dementsprechend die Hülsen in der einen oder in der anderen Richtung gewendet werden, um sie richtig orientiert der Arbeitsstelle vorlegen zu können.

Vorzugsweise wird die Hülse im Bereich des Hülsenmagazins gewendet bzw. gedreht. Nach ihrer Drehung wird sie sodann auf eine Hülsentransporteinrichtung übergeben, mit welcher die Hülse von dem Hülsenmagazin zu der Arbeitsstelle transportiert wird.

Insbesondere wenn ein Zwischenmagazin vorhanden ist, in welcher die aus dem Hülsenmagazin entnommene Hülse zwischengelagert wird, bevor sie an die Arbeitsstelle transportiert wird, kann es vorteilhaft sein, wenn die Hülse vor der Übergabe auf die Hülsentransporteinrichtung entsprechend der gewünschten Ausrichtung der Hülse an der Arbeitsstelle, um weitere 180° gedreht wird. Hierdurch wird gewährleistet, dass die Hülse bei einer Zwischenspeicherung in einer Ausrichtung, welche für die andere Maschinenseite vorgesehen ist, vor dem Transport zur Arbeitsstelle in die entsprechende Richtung und Orientierung gedreht wird.

Eine erfindungsgemäße Textilmaschine weist eine Vielzahl entlang einer Maschinenlängsachse nebeneinander und an gegenüberliegenden Seiten der Maschine angeordnete Arbeitsstellen mit Spuleinrichtungen auf. In den Spuleinrichtungen wird Garn auf eine Hülse gespult. Mit einer Transporteinrichtung werden Hülsen von einem Hülsenmagazin zu der Arbeitsstelle transportiert. Erfindungsgemäß sind in dem Hülsenmagazin Hülsenaufnehmer angeordnet, an welchen die Hülsen gehalten werden. Die Hülsenaufnehmer sind derart ausgebildet, dass sie zur Aufnahme der Hülsen geeignet sind, wobei die Längsachsen der Hülsen im Wesentlichen horizontal und quer zur Maschinenlängsachse ausgerichtet sind. Die Längsachsen der Hülsen sind somit so ausgerichtet, dass die Hülsen selbst in Maschinenlängsachse gesehen wenig Platz einnehmen. Der Durchmesser der Hülse ist wesentlich geringer als die Länge der Hülse, so dass die in Maschinenlängsachse gesehen nebeneinander angeordneten Hülsen deutlich weniger Platz einnehmen, als wenn die Hülsen mit Ihrer Längsausrichtung parallel zu Maschinenlängsachse magaziniert werden. Die Maschine wird somit bei gleicher Anzahl von Hülsen im Vergleich zu einer Ausrichtung der Hülsen in Maschinenlängsachse deutlich kürzer, da das Hülsenmagazin in Maschinenlängsachse weniger Platz benötigt.

Als die Hülsenaufnehmer bzw. Hülsenhalterungen sind vorzugsweise Stifte zum Aufstecken oder Auflagen zum Aufnehmen von Hülsen. Die Hülsen können damit sicher, ohne dass sie aus dem Hülsenmagazin fallen könnten, aufgenommen werden. Andererseits sind sie auch sehr einfach zu bestücken. Dieses Bestücken des Hülsenmagazins mit Hülsen erfolgt in der Regel manuell, so dass es auch wichtig ist, dass die Hülsen schnell in das Hülsenmagazin eingefüllt werden können.

Vorzugsweise sind die Hülsenaufnehmer an einem flexiblen, quer oder längs der Maschinenausrichtung angeordneten, umlaufenden Zugmittel angeordnet. Geeignete Zugmittel sind beispielsweise eine Kette, ein Seil oder ein Band, an welchem die Hülsenaufnehmer befestigt sind. Auf diese Weise ist es möglich in einem üblichen Hülsenmagazin für Textilmaschinen, wie beispielsweise einer Offenend-Rotorspinnmaschine, mehrere Hundert Hülsen aufzunehmen.

Vorzugsweise ist das Zugmittel oval- oder mäanderförmig geführt. Bei einer ovalen Führung des Zugmittels bietet es sich an, dass die obere und untere Drehachse des oval geführten Zugmittels weitgehend parallel zur Maschinenlängsachse ausgerichtet ist. Bei einer mäanderförmigen Führung des Zugmittels wird es meist vorteilhaft sein, wenn die Drehachsen der Umlenkungen des Zugmittels quer zur Maschinenlängsachse ausgerichtet sind.

Vorzugsweise ist das Zugmittel in Richtung der Maschinenlängsachse oder in Richtung quer zur Maschinenlängsachse ausgerichtet. Je nach Aufnahmekapazität und zulässiger Gesamtlänge der Textilmaschine kann die eine oder andere Ausrichtung mehr Vorteile in sich vereinigen.

Besonders vorteilhaft ist es, wenn in dem Hülsenmagazin mehrere Zugmittel angeordnet sind. Es kann auf diese Weise vorgesehen sein, dass pro Zugmittel eine Hülsenart magaziniert ist. Das Befüllen mit den Hülsen ist somit für das Bedienungspersonal besonders einfach, weil pro Zugmittel eine Art der Hülse aufgesteckt oder aufgelegt werden muss. Außerdem ist der Überblick über nachzufüllende Hülsenarten besonders einfach gegeben, da der Bediener sieht, an welchem Zugmittel sich zu viele leere Stellen befinden, welche mit Hülsen nachgefüllt werden müssen. Das gesamte Hülsenmagazin kann dabei modulartig ausgeführt sein. Dies bedeutet, dass je nach Anzahl der verschiedenen Hülsenarten entsprechend viele Zugmittel in dem Magazin vorgesehen werden.

Dem Hülsenmagazin ist eine Handhabungseinheit, mit einer Entnahme- und einer Dreheinrichtung zugeordnet Vorteilhafterweise ist der Handhabungseinheit auch eine Übergabeeinrichtung zugeordnet. Damit kann jedes Hülsenmagazin unabhängig von eventuell weiteren Hülsenmagazinen an der Textilmaschine arbeiten und Hülsen aus dem Hülsenmagazin entnehmen, in die richtige Richtung drehen und an die Transporteinrichtung übergeben. Bei einer Mehrzahl von Hülsenmagazinen an der Textilmaschine kann somit eine sehr schnelle Lieferung verschiedenster Hülsen an die verschiedenen Arbeitsstellen erfolgen, ohne dass auf eine zeitlich langwierige Handhabung der Hülsen aus dem Hülsenmagazin oder auf die Transporteinrichtung zu warten wäre.

Ist jedem Zugmittel ein eigener Antrieb, eine eigene Spanneinrichtung, eine eigene Handhabungseinheit und/oder ein eigener Hülsenheber bzw. eine Hülsenhebeeinrichtung zugeordnet, so dient dies auch einem eigenständigen Durchführen von Transportaktionen des einzelnen Zugmittels und der diesem Zugmittel zugeordneten Handhabungseinheit. Das Zugmittel kann somit unabhängig von weiteren Zugmitteln des Hülsenmagazins eine geeignete Hülse der Handhabungseinrichtung zuführen. Die Hülse kann unabhängig von den anderen Zugmitteln aus dem Zugmittel entnommen und entweder einer weiteren Handhabungseinrichtung an der Textilmaschine oder dem Transportband zugeführt werden. Die Hülse kann von der Hülsenhebeeinrichtung an die Handhabungseinheit oder eine Entnahmeeinrichtung übergeben werden. Die Entnahmeeinrichtung kann ein Schieber sein, welcher die Hülse von einer Hülsenhalterung des Zugmittels herunterschiebt. Sie kann für nur ein einzelnes Hülsenmagazin oder für mehrere Hülsenmagazine gleichzeitig vorgesehen sein, ggfls. mit einem Versatz der Zugmittel, damit auch bei einer gemeinsamen Anordnung an mehreren Hülsenmagazinen nur eine einzige Hülse abgenommen wird. Die Entnahmeeinrichtung kann aber auch ein Greifer und/oder eine Kombination von mehreren Schalen sein, welche die Hülse von der Hülsenhalterung des Zugmittels bis zur Transporteinrichtung bewegt und bei Bedarf auch gleich dreht.

Ganz besonders vorteilhaft ist es, wenn das Hülsenmagazin modulartig ausgebildet ist. Sind mehrere Module in Längs- und/oder Querrichtung der Maschine miteinander koppelbar, so kann ein Hülsenmagazin gebaut werden, welches abhängig von dem Hülsenbedarf eine mehr oder weniger große Anzahl von Hülsen aufnehmen kann.

Ist auf beiden Seiten der Maschine jeweils zumindest ein Hülsenmagazin angeordnet, so ist hiermit auch die Länge der Textilmaschine kurz zu halten. Die insbesondere modulartig aufgebauten Hülsenmagazine müssen nicht in Maschinenlängsachse hintereinander angeordnet sein, sondern sie können links und rechts d.h. auf beiden Seiten der Maschine vorgesehen sein. Dementsprechend wird wahlweise eine Hülse von der linken Seite oder der rechten Seite vorzugsweise zur Mitte der Maschine aus dem Hülsenmagazin entnommen und je nach Bedarf gedreht. Sodann kann ein Wechsel der Maschinenseite erfolgen und die Hülse mittels einer Hülsentransporteinrichtung der entsprechenden Arbeitsstelle zugeführt werden.

Ein Hülsenmagazin ist vorteilhafterweise an einem oder an beiden Enden der Maschine und/oder zwischen einzelnen Sektionen der Maschine angeordnet. Hierdurch kann die Maschinenlänge beeinflusst werden oder, falls die Transportwege und dementsprechend Transportzeiten bei besonders langen Textilmaschinen kurz gehalten werden sollen, reduziert werden. Insbesondere wenn ein derartiges Hülsenmagazin in der Mitte der Maschine angeordnet ist, ist es möglich, dass nach beiden Seiten des Hülsenmagazins die Hülsen an die entsprechenden Arbeitsstellen transportiert werden können. Die maximale Entfernung ist somit nur noch die Hälfte im Vergleich zu einer Anordnung der Hülsenmagazine an einem Ende der Maschine. Sind Hülsenmagazine an beiden Enden der Maschine angeordnet, so kann auch dies die Transportzeit verkürzen, da festgelegt sein kann, dass die Hülsen von einem Ende lediglich bis zur Mitte der Maschine transportiert werden und die andere Hälfte von dem gegenüberliegenden Hülsenmagazin aus bedient wird.

Besonders vorteilhaft ist es, wenn zwischen dem Hülsenmagazin und einer Sektion ein Maschinengestell der Textilmaschine angeordnet ist. In dem Maschinengestell können beispielsweise die Antriebe oder die Steuerung der Textilmaschine angeordnet sein. Ist das Hülsenmagazin an der den Arbeitsstellen abgewandten Seite des Maschinengestells angeordnet, so kann dieses in besonders einfache Weise modulartig an die Textilmaschine angebaut werden. Insbesondere ist hierdurch auch ohne weiteres die Anordnung weiterer Hülsenmagazine an ein bestehendes Hülsenmagazin möglich.

Ganz besonders vorteilhaft ist es, wenn zwischen dem Hülsenmagazin und der Sektion, insbesondere oberhalb des Maschinengestells, zumindest ein Zwischenspeicher für zumindest eine Hülse, vorzugsweise für zumindest eine Hülse pro Hülsenart, angeordnet ist. Durch den Zwischenspeicher ist es möglich Hülsen, auch unterschiedlicher Art, wenn der Zwischenspeicher für mehrere Hülsen eingerichtet ist, vorzuhalten und bei Bedarf über die Transporteinrichtung sehr schnell der anfordernden Arbeitsstelle zuzuführen.

Weitere Vorteile der Erfindung sind in den nachfolgenden Ausführungsbeispielen beschrieben. Es zeigt:
- **Figur 1**: eine Draufsicht auf eine Textilmaschine mit mehreren Hülsenmagazinen,
- **Figur 2**: eine Frontansicht einer Textilmaschine mit mehreren Hülsenmagazinen,
- **Figur 3**: eine Seitenansicht eines Teils einer Textilmaschine mit Hülsenmagazinen und
- **Figur 4**: eine Seitenansicht eines Teils einer Textilmaschine mit einem Hülsenmagazin.

Bei der nachfolgenden Beschreibung der dargestellten alternativen Ausführungsbeispiele werden für Merkmale, die im Vergleich zu den dargestellten anderen Ausführungsbeispielen in ihrer Ausgestaltung und/oder Wirkweise identisch und/oder zumindest vergleichbar sind, gleiche Bezugszeichen verwendet. Sofern diese nicht nochmals detailliert erläutert werden, entspricht deren Ausgestaltung und/oder Wirkweise der Ausgestaltung und Wirkweise der vorstehend bereits beschriebenen Merkmale.

In Figur 1 ist eine Draufsicht auf eine skizziert dargestellte Textilmaschine 1, beispielsweise eine Offenend-Rotorspinnmaschine oder eine Spulmaschine, dargestellt. Die Textilmaschine 1 weist ein Triebgestell 2 und ein Endgestell 3 auf, welche jeweils am Ende der Textilmaschine 1 angeordnet sind. Die Textilmaschine 1 weist in Längsrichtung zwei Maschinenseiten auf, an welchen eine Vielzahl von Arbeitsstellen 4 zwischen dem Triebgestell 2 und dem Endgestell 3 angeordnet sind. Aus Übersichtlichkeitsgründen ist nur eine der Arbeitsstellen 4 mit einem Bezugszeichen versehen. Arbeitsstellen 4 können je nach Art der Textilmaschine 1 Spinnstellen, beispielsweise Rotor-, Luft- oder Ringspinnstellen oder Spulstellen von Spulmaschinen sein. Die Vielzahl der Arbeitsstellen 4 ist in Sektionen 5.1 bis 5.3 zusammengefasst. In diesem Ausführungsbeispiel sind in jeder Sektion 5.1 bis 5.3 und auf jeder Maschinenseite acht Arbeitsstellen 4 angeordnet. Dies können aber auch mehr oder weniger Arbeitsstellen pro Sektion sein. In jeder der Arbeitsstellen 4 ist ein nicht dargestellter Halter für eine Hülse vorgesehen, auf welche ein Garn kreuzweise aufgespult wird. Je nach Garnart wird eine unterschiedliche Hülsenart benötigt. Dies ist erforderlich oder zumindest hilfreich um die Garnart, die sich auf der Hülse befindet, später wieder leichter identifizieren zu können, wenn sich die Spule nicht mehr an der Arbeitsstelle 4 befindet.

Entlang der Vielzahl der Arbeitsstellen 4 ist an jeder Seite der Textilmaschine 1 eine Hülsentransportvorrichtung 6 angeordnet. Die Hülsentransportvorrichtung 6 ist im vorliegenden Ausführungsbeispiel als Transportband ausgebildet, auf welches Hülsen gelegt werden und an ein vorbestimmtes Ziel transportiert werden. Die Hülsen befinden sich in einer großen Anzahl in mehreren Hülsenmagazinen 7.1 bis 7.4. In dem Ausführungsbeispiel der Figur 1 sind im Anschluss des Endgestells 3 auf jeder Maschinenseite zwei Hülsenmagazine 7.1 und 7.2 bzw. 7.3 und 7.4 angeordnet. Die beiden Hülsenmagazine 7.1 und 7.2 bzw. 7.3 und 7.4 sind in Maschinenlängsachse M hintereinander angeordnet. Hierdurch schmiegen sie sich eng an die Textilmaschine 1 an und benötigen dadurch nur wenig Bauraum. Durch die Aufteilung auf jeder Maschinenseite in zwei Hülsenmagazine 7.1 und 7.2 bzw. 7.3 und 7.4 wird die Anlage noch flexibler. Es ist eine sortenreine Magazinierung der Hülsen 8 möglich, so dass durch diese vier vorhandenen Hülsenmagazine 7.1 bis 7.4 beispielsweise vier unterschiedliche Hülsenarten magaziniert sein können. Die Versendung der Hülsen an die entsprechenden Kreuzspuleinrichtungen kann steuerungstechnisch sehr einfach erfolgen, da bekannt ist, welche Hülsenart sich in welchem der Hülsenmagazine 7.1 bis 7.4 befindet.

Anstelle der Anordnung der Hülsenmagazine 7.1 und 7.2 bzw. 7.3 und 7.4 hintereinander am Endgestell 3, können Hülsenmagazine auch zwischen den Sektionen 5.1 bis 5.3 auf jeder Maschinenseite angeordnet sein oder aber auch am Triebgestell 2 und am Endgestell 3 oder einer entsprechenden Kombination hiervon.

Die Hülsentransportvorrichtung 6 hat in dem vorliegenden Ausführungsbeispiel eine einzige Transportrichtung in Pfeilrichtung TR. Dies bedeutet, dass die Hülsen aus den Hülsenmagazinen 7.1 bis 7.4 entnommen, der Hülsentransportvorrichtung 6 übergeben und von dieser in Pfeilrichtung bewegt werden. Entlang der Hülsentransportvorrichtung 6 sind Hülsenspeicher angeordnet, in die leere Hülsen 8 eingelegt werden können und dort auf die Übernahme von der einzelnen Arbeitsstelle 4 warten. In der Darstellung ist nur eine Hülse 8 skizziert. Dort wird die Hülse 8 von der Arbeitsstelle 4 abgenommen und mit Garn bespult. Je nach Garnart an der entsprechenden Arbeitsstelle 4 wird eine Hülsenart angefordert.

Idealerweise wird die an der jeweiligen Arbeitsstelle 4 benötigte Hülsenart unmittelbar in dem ihr zugeordneten Einzelhülsenspeicher gespeichert. Bei Bedarf wird sie direkt aus dem Einzelhülsenspeicher übernommen und der entsprechenden Arbeitsstelle 4 zugestellt. Es können aber auch nicht dargestellte Zwischenspeicher vorgesehen sein, welche mehrere Hülsen für mehrere Arbeitsstellen 4 Zwischenspeichern und aus denen eine Hülse 8 bei Bedarf beispielsweise über die Hülsentransportvorrichtung 6 der entsprechenden Arbeitsstelle 4 zugeführt wird. Die Versorgung der Einzelhülsenspeicher erfolgt wiederum durch die an den Endgestell 3 angeordneten Hülsenmagazine 7.1, 7.2 bzw. 7.3, 7.4. Sollte die Hülsenart nicht unmittelbar vor der entsprechenden Kreuzspuleinrichtung 4 in deren Einzelhülsenspeicher gelagert sein, sei es weil die Speicherung der Hülsen chaotisch und nicht sortiert ist oder weil die Hülse an der Arbeitsstelle 4 fehlt, so ist es ebenso möglich, dass die Hülse aus dem Einzelhülsenspeicher einer anderen Kreuzspuleinrichtung 4 auf die Hülsentransportvorrichtung 6 gelegt wird und von dort aus zu der entsprechenden, geeigneten Arbeitsstelle 4 transportiert und von dieser übernommen wird.

Zwischen den Hülsenmagazinen 7.2 und 7.4 und der Sektion 5.1 ist das Endgestell 3 angeordnet. Auf dem Endgestell 3 ist ein Teil einer Handhabungseinheit 9 angeordnet. Auf dem Endgestell 3 befindet sich dementsprechend eine Übergabeeinrichtung 10, welche Hülsen von einem Zwischenspeicher 11 auf die Hülsentransportvorrichtung 6 bewegt. Dies ist mit den Doppelpfeilen angedeutet. Die Übergabe kann dadurch erfolgen, dass die Hülsen 8 von dem Zwischenspeicher 11 auf die Hülsentransportvorrichtung 6 gerollt oder gehoben werden.

Damit die Hülsen 8 in den Zwischenspeicher 11 gelangen können, müssen sie zuvor aus dem entsprechenden Hülsenmagazin 7.1 bis 7.4 entnommen werden. Hierfür sind Entnahmeeinrichtungen 12 vorgesehen, welche in diesem Ausführungsbeispiel jedem einzelnen Hülsenmagazinen 7.1 bis 7.4 zugeordnet sind. Die Hülsen 8 werden entsprechend den Pfeilen E aus den Hülsenmagazinen 7.1 bis 7.4 in Richtung zur Maschinenlängsachse M, zwischen die auf beiden Seiten der Maschine 1 angeordneten Hülsenmagazine 7.1, 7.2, 7.3, 7.4 bewegt und dabei aus den Hülsenmagazine 7.1, 7.2, 7.3, 7.4 entnommen und auf eine Fördereinrichtung 13 aufgelegt. Dort werden Sie entsprechend dem Pfeil F1 zu einer Dreheinrichtung 14 bewegt. An der Dreheinrichtung 14 wird die Orientierung der Hülse 8 bei Bedarf korrigiert. Die Dreheinrichtung 14 dreht die Hülse 8 entsprechend der gewünschten Orientierung der Hülse 8, d.h., je nachdem ob sie für die linke oder die rechte Seite der Textilmaschine 1 vorgesehen ist, wird sie um 90° nach links oder um 90° nach rechts gedreht. Die nun richtig orientierte Hülse wird entsprechend Pfeil F2 auf der Fördereinrichtung 13 weiter in den Zwischenspeicher 11 bewegt. Dort wird sie dann nach links oder nach rechts in die Zwischenspeicher 11 gegeben, um dort bereit zu sein für die Übergabe an die entsprechende Hülsentransportvorrichtung 6. Falls bei einer Ausführung der Erfindung kein Zwischenspeicher 11 vorhanden ist, wird die Hülse 8 gleich auf die Hülsentransporteinrichtung 6 gefördert und zu der entsprechenden Arbeitsstelle bewegt.

In Figur 2 ist eine Ansicht auf die Stirnseite der Textilmaschine im Bereich des Endgestells 3 dargestellt. Seitlich des Endgestells 3 sind das Hülsenmagazin 7.1 und das Hülsenmagazin 7.3 angeordnet. Jedes dieser Hülsenmagazine 7.1 und 7.3 weist Aufnahmen für eine Vielzahl von Hülsen 8 auf. Die Hülsen 8 sind dabei auf Hülsenaufnehmer bzw. Hülsenhalterungen, hier Stifte 15, aufgeschoben. Eine Vielzahl von Stiften 15 ist an einem flexiblen, quer der Maschinenlängsachse M angeordneten, umlaufenden Zugmittel 16 befestigt, welches um Umlenkungen 17 gefördert werden kann. Die Förderung erfolgt mit einem nicht dargestellten Motor, welche beispielsweise eine der Umlenkungen 17 antreibt und somit eine weitere Bewegung des Zugmittels 16 mit den Stiften 15 und den darauf aufgesteckten Hülsen 8 bewirkt. Das Zugmittel 16 ist ovalförmig in den Hülsenmagazinen 7.1 und 7.3 angeordnet.

Die Hülsen 8 werden an der Entnahmeeinrichtung 12 vorbei bewegt und können dort entsprechend gestoppt werden. Wenn sich eine Hülse 8 im Bereich der Entnahmeeinrichtung 12 befindet, kann sie entsprechend Pfeil E in Richtung der Hülsenachse H aus dem Hülsenmagazin 7.1 bzw. 7.3 in Richtung zwischen die auf beiden Seiten der Maschine 1 angeordneten Hülsenmagazine 7.1, 7.2, 7.3, 7.4 auf die Fördereinrichtung 13 bewegt werden. Die Fördereinrichtung 13 fördert die Hülse 8 in den Bereich der Dreheinrichtung 14, in welcher die Hülse 8 mit ihrer Hülsenachse H um 90° gedreht wird. Damit ist die Hülsenachse H nicht mehr quer zur Maschinenlängsachse M, sondern parallel hierzu ausgerichtet ist. Die Entscheidung, ob die Hülse 8 um 90° nach links oder um 90° nach rechts gedreht wird, hängt davon ab, ob die Hülse 8 für die linke oder für die rechte Maschinenseite benötigt wird. Wie aus Figur 1 zu sehen ist, ist die Orientierung der Hülsen 8 nämlich auf den einzelnen Maschinenseiten um 180° gedreht.

Figur 3 zeigt einen Ausschnitt einer Seitenansicht der Textilmaschine 1 mit einem Hülsenmagazin 7.1 entsprechend der Ausführung der Figur 2. Zwischen dem Hülsenmagazin 7.1 und Arbeitsstellen 4 ist das Endgestell 3 angeordnet. Die Zugmittel 16 sind hier im Wesentlichen längs der Maschinenlängsachse M angeordnet. Die Hülse 8 wird mit der Hülsentransportvorrichtung 6 von dem Hülsenmagazin 7.1 an dem Endgestell 3 und den Arbeitsstellen 50 vorbei zu der anfordernden Arbeitsstelle 4 transportiert. In dem Hülsenmagazin 7.1 sind sieben ovalförmig angeordnete Zugmittel 16 mit Stiften 15 angeordnet, auf welchen die Hülsen 8 aufgesteckt sind. Der Antrieb aller Zugmittel 16 kann gemeinsam erfolgen. Es ist aber auch möglich, dass jedes einzelne Zugmittel 16 separat angetrieben und unabhängig von den übrigen Zugmitteln 16 bewegbar ist.

Die einzelnen Zugmittel 16 können modulartig aufgebaut sein, so dass je nach Bedarf der Textilmaschine 1 mehr oder weniger solcher Zugmittel 16 aneinandergereiht werden. Nachdem der Platzbedarf in Maschinenlängsachse M gering ist, weil die Achsen H der Hülsen 8 quer zur Maschinenlängsachse M ausgerichtet sind, ist auch der gesamte Platzbedarf des Hülsenmagazins 7.1 gering und es können ohne wesentlichen zusätzlichen Platzbedarf weitere Zugmittel 16 angeordnet werden.

In Figur 4 ist ein weiteres Ausführungsbeispiel ähnlich der Ausführung gemäß Figur 3 dargestellt. Auch hier ist eine teilweise Seitenansicht der Textilmaschine 1 zu sehen. Im Anschluss an das Endgestell 3 ist ein Hülsenmagazin 7.1 angeordnet, in welchem zwei Zugmittel 16 vorhanden sind. Jedes Zugmittel 16 ist mit mehreren Umlenkungen 17 mehrfach, mäanderförmig umgelenkt. Es wird somit ein platzsparender Aufbau für die Magazinierung der Hülsen 8 geschaffen. Jedes der Zugmittel 16 ist mit einem Antrieb 20 derart angetrieben, dass es in einer (siehe Pfeilrichtung) oder auch in beiden Richtungen bewegbar ist. Jedes Zugmittel 16 ist weiterhin mit einer Spanneinrichtung 21, welche auf eine der Umlenkungen 17 einwirkt, gespannt. Zur Entnahme einer Hülse 8 aus dem Zugmittel 16 bzw. einem daran angeordneten Stift 15 oder einer Ablageschale, in welcher die Hülse 8 liegt, ist eine Hebeeinrichtung 22 vorgesehen. Die Hülse 8 wird mittels der Hebeeinrichtung 22 aus der Halterung des Zugmittels 16 entfernt und der Entnahmeeinrichtung 12 zugeführt. Das Entfernen der Hülse 8 aus der Halterung des Zugmittels 16 kann derart erfolgen, dass die Hebeeinrichtung 22 die Hülse 8 erst in Richtung der Hülsenachse H aus der Halterung abzieht, sodann die Hülse 8 anhebt und auf das Transportband 6 bewegt. Dies kann direkt erfolgen, es kann aber auch die Entnahmeeinrichtung 12 dazwischengeschaltet sein. In diesem Fall übernimmt die Entnahmeeinrichtung 12 die Hülse 8 von der Hebeeinrichtung 22 und bewegt sie auf die Fördereinrichtungen 13 gemäß Figur 2. Von dieser wird die Hülse 8 auf die Hülsentransportvorrichtung 6 gefördert, mit welcher die Hülse 8 an die erforderliche Arbeitsstelle 4 gebracht wird. In die Entnahmeeinrichtung 12 kann auch eine Dreheinrichtung integriert sein, um die Hülse gleich in die richtige Richtung zum Abtransport mit der Hülsentransportvorrichtung 6 oder der Fördereinrichtung 13 zu drehen.

Durch die Verwendung von zwei Zugmitteln 16 kann ein Vorsortieren unterschiedlicher Hülsenarten stattfinden. So kann auf jedem Zugmittel 16 eine bestimmte Hülsenart magaziniert sein. Es ist somit für das Bedienungspersonal sehr einfach festzustellen, welche Hülsenart in dem Magazin 7.1 nachzufüllen ist. Außerdem ist es für die Steuerung der Textilmaschine 1 sehr einfach möglich bei einer Anforderung einer bestimmten Hülsenart das entsprechende Hülsenmagazin 7.1 bis 7.4 anzusprechen und die Hülse 8 daraus zu entnehmen.

Die vorliegende Erfindung ist nicht auf die dargestellten und beschriebenen Ausführungsbeispiele beschränkt. Abwandlungen im Rahmen der Patentansprüche sind ebenso möglich.

### Bezugszeichenliste

- 1: Textilmaschine
- 2: Triebgestell
- 3: Endgestell
- 4: Arbeitsstellen
- 5.1 bis 5.3: Sektion
- 6: Hülsentransportvorrichtung
- 7.1 bis 7.4: Hülsenmagazin
- 8: Hülse
- 9: Handhabungseinheit
- 10: Übergabeeinrichtung
- 11: Zwischenspeicher
- 12: Entnahmeeinrichtung
- 13: Fördereinrichtung
- 14: Dreheinrichtung
- 15: Stift
- 16: Zugmittel
- 17: Umlenkungen
- 20: Antrieb
- 21: Spanneinrichtung
- 22: Hebeeinrichtung

- E: Pfeil
- F1: Pfeil
- F2: Pfeil
- M: Maschinenlängsachse
- TR: Pfeilrichtung
- H: Hülsenlängsachse

## Patentansprüche

1. Verfahren zum Speichern und Transportieren von Hülsen (8) an einer Textilmaschine (1) mit einer Vielzahl entlang einer Maschinenlängsachse (M) nebeneinander und an gegenüberliegenden Seiten der Maschine (1) angeordneten Arbeitsstellen (4) mit Spuleinrichtungen, in denen Garn auf eine Hülse (8) aufgespult wird, sowie mit einer Transporteinrichtung (6), welche Hülsen (8) von mehreren Hülsenmagazinen (7.1, 7.2, 7.3, 7.4), die auf beiden Seiten der Maschine (1) angeordnet sind, zu der Arbeitsstelle (4) transportiert, wobei in dem Hülsenmagazin (7.1, 7.2, 7.3, 7.4) Hülsen (8) aufgenommen werden, deren Längsachsen (H) im Wesentlichen horizontal und quer zur Maschinenlängsachse (M) ausgerichtet sind, wobei die einzelne Hülse (8) in Richtung der Hülsenachse (H), aus dem Hülsenmagazin (7.1, 7.2, 7.3, 7.4) entnommen wird und in Richtung zur Maschinenlängsachse (M), zwischen die auf beiden Seiten der Maschine (1) angeordneten Hülsenmagazine (7.1, 7.2, 7.3, 7.4), bewegt wird, **dadurch gekennzeichnet, dass** die Hülse (8) nach der Entnahme aus dem Hülsenmagazin (7.1, 7.2, 7.3, 7.4) wahlweise, entsprechend der gewünschten Ausrichtung der Hülse (8), um etwa 90° links oder rechts gedreht wird.

2. Verfahren nach dem vorherigen Anspruch, **dadurch gekennzeichnet, dass** die Hülse (8) nach ihrer Drehung auf eine Hülsentransporteinrichtung (6) übergeben wird.

3. Verfahren nach einem oder mehreren der vorherigen Ansprüche, **dadurch gekennzeichnet, dass** die Hülse (8) vor der Übergabe auf die Hülsentransporteinrichtung (6), entsprechend der gewünschten Ausrichtung der Hülse (8), um weitere 180° gedreht wird.

4. Textilmaschine (1) mit einer Vielzahl entlang einer Maschinenlängsachse (M) nebeneinander und an gegenüberliegenden Seiten der Maschine (1) angeordneten Arbeitsstellen (4) mit Spuleinrichtungen, in denen Garn auf eine Hülse (8) aufgespult wird, sowie mit einer Transporteinrichtung (6), welche Hülsen (8) von einem Hülsenmagazin (7.1, 7.2, 7.3, 7.4) zu der Arbeitsstelle (4) transportiert, wobei auf beiden Seiten der Maschine (1) jeweils zumindest ein Hülsenmagazin (7.1, 7.2, 7.3, 7.4) angeordnet ist, in dem Hülsenmagazin (7.1, 7.2, 7.3, 7.4) Hülsenaufnehmer angeordnet sind zur Aufnahme von Hülsen (8), deren Längsachse (H) im Wesentlichen horizontal und quer zur Maschinenlängsachse (M) ausgerichtet sind und dem Hülsenmagazin (7.1, 7.2, 7.3, 7.4) eine Handhabungseinheit (9) mit einer Entnahmeeinrichtung (12) und einer Dreheinrichtung (14) zugeordnet ist, zur Durchführung des Verfahrens gemäß einem der Ansprüche 1 bis 3, **dadurch gekennzeichnet, dass** die Dreheinrichtung (14) dazu ausgebildet ist, die Hülse (8) wahlweise, entsprechend der gewünschten Ausrichtung der Hülse (8), um etwa 90° links oder rechts zu drehen.

5. Textilmaschine (1) nach dem vorherigen Anspruch, **dadurch gekennzeichnet, dass** die Hülsenaufnehmer Stifte (15) zum Aufstecken oder Auflagen zum Auflegen von Hülsen (8) sind.

6. Textilmaschine (1) nach einem oder mehreren der vorherigen Ansprüche 4-5, **dadurch gekennzeichnet, dass** die Hülsenaufnehmer an einem flexiblen, quer oder längs der Maschinenausrichtung angeordneten, umlaufenden Zugmittel (16), insbesondere einer Kette, einem Seil oder einem Band, angeordnet sind.

7. Textilmaschine (1) nach dem vorherigen Anspruch, **dadurch gekennzeichnet, dass** das Zugmittel (16) oval- oder mäanderförmig geführt ist.

8. Textilmaschine (1) nach einem oder mehreren der vorherigen Ansprüche 6-7, **dadurch gekennzeichnet, dass** das Zugmittel (16) in Richtung der Maschinenlängsachse (M) oder in Richtung quer zur Maschinenlängsachse (M) ausgerichtet ist.

9. Textilmaschine (1) nach einem oder mehreren der vorherigen 2. Ansprüche 6-8, **dadurch gekennzeichnet, dass** in dem Hülsenmagazin (7.1, 7.2, 7.3, 7.4) mehrere Zugmittel (16) angeordnet sind und dass vorzugsweise jedem Zugmittel (16) ein eigener Antrieb (20), eine eigene Spanneinrichtung (21), eine eigene Handhabungseinheit (9) und/oder ein eigener Hülsenheber (22) zugeordnet ist.

10. Textilmaschine (1) nach einem oder mehreren der vorherigen Ansprüche 4-9, **dadurch gekennzeichnet, dass** dem Hülsenmagazin (7.1, 7.2, 7.3, 7.4) eine Übergabeeinrichtung (10), zugeordnet ist.

11. Textilmaschine (1) nach einem oder mehreren der vorherigen Ansprüche, Ansprüche 4-10, **dadurch gekennzeichnet, dass** das Hülsenmagazin (7.1, 7.2, 7.3 7.4) modulartig ausgebildet ist und mehrere Module in Längs- und/oder Querrichtung der Maschine (1) miteinander koppelbar sind.

12. Textilmaschine (1) nach einem oder mehreren der vorherigen Ansprüche 4-11, **dadurch gekennzeichnet, dass** ein Hülsenmagazin (7.1, 7.2, 7.3, 7.4) an einem Ende oder an beiden Enden der Maschine (1) und/oder zwischen Sektionen (5.1, 5.2, 5.3) der Maschine (1) angeordnet ist.

13. Textilmaschine (1) nach einem oder mehreren der vorherigen Ansprüche 4-12, **dadurch gekennzeichnet, dass** zwischen dem Hülsenmagazin (7.1, 7.2, 7.3, 7.4) und der Sektion (5.1, 5.2, 5.3), insbesondere oberhalb eines Maschinengestells zwischen dem Hülsenmagazin (7.1, 7.2, 7.3, 7.4) und einer Sektion (5.1, 5.2, 5.3), zumindest ein Zwischenspeicher (11) für zumindest eine Hülse (8) angeordnet ist.

## Claims

1. A method for storing and transporting sleeves (8) on a textile machine (1) having a plurality of workstations (4) disposed adjacent to each other and on opposite sides of the machine (1) along a longitudinal axis of the machine (M) and having winding devices, yarn being wound onto a sleeve (8) therein, and having a transport device (6) for transporting sleeves (8) from a plurality of sleeve magazines (7.1, 7.2, 7.3, 7.4) disposed on both sides of the machine (1) to the workstation (4), wherein sleeves (8) are received in the sleeve magazine (7.1, 7.2, 7.3, 7.4) and the longitudinal axes (H) thereof are substantially horizontal and aligned transverse to the longitudinal axis of the machine (M), wherein the individual sleeve (8) is removed from the sleeve magazine (7.1, 7.2, 7.3, 7.4) in the direction of the sleeve axis (H) and displaced in the direction toward the longitudinal axis of the machine (M) between the sleeve magazines (7.1, 7.2, 7.3, 7.4) disposed on both sides of the machine (1) **characterized in that** the sleeve (8) is selectively rotated by about 90° to the left or the right, according to the desired alignment of the sleeve (8), after removal from the sleeve magazine (7.1, 7.2, 7.3, 7.4).

2. The method according to the preceding claim, **characterized in that** the sleeve (8) is transferred to a sleeve transport device (6) after rotating.

3. The method according to any one or more of the preceding claims, **characterized in that** the sleeve (8) is rotated by a further 180° prior to transferring to the sleeve transport device (6), according to the desired alignment of the sleeve (8).

4. A textile machine (1) having a plurality of workstations (4) disposed adjacent to each other and on opposite sides of the machine (1) along a longitudinal axis of the machine (M) and having winding devices in which yarn is wound onto a sleeve (8), and having a transport device (6) for transporting sleeves (8) from a sleeve magazine (7.1, 7.2, 7.3, 7.4) to the workstation (4), wherein at least one sleeve magazine (7.1, 7.2, 7.3, 7.4) is disposed on each side of the machine (1), in this sleeve magazine (7.1, 7.2, 7.3, 7.4) sleeve receivers are arranged for receiving sleeves (8), the longitudinal axis (H) thereof is substantially horizontal and aligned transverse to the longitudinal axis (M) of the machine and the sleeve magazine (7.1, 7.2, 7.3, 7.4) is assigned a handling unit (9) with a removal device (12) and a rotating device (14), for carrying out the method according to one of claims 1 to 3, **characterized in that** the rotating device (14) is designed to selectively rotated the sleeve (8) by about 90° to the left or the right, according to the desired alignment of the sleeve (8).

5. The textile machine (1) according to the preceding claim, **characterized in that** the sleeve receivers are pins (15) or supports for placing the sleeves (8).

6. The textile machine (1) according to any one or more of the preceding claims 4 to 5, **characterized in that** the sleeve receivers are disposed on a flexible, circulating traction mechanism (16) disposed transverse to or along the machine alignment, particularly a chain, a cable, or a belt.

7. The textile machine (1) according to the preceding claim, **characterized in that** the traction mechanism (16) is oval or meandering in shape.

8. The textile machine (1) according to any one or more of the preceding claims 6 to 7, **characterized in that** the traction mechanism (16) is aligned in the direction of the longitudinal axis of the machine (M) or in the direction transverse to the longitudinal axis of the machine (M).

9. The textile machine (1) according to any one or more of the preceding claims 6 to 8, **characterized in that** a plurality of traction mechanisms (16) are disposed in the sleeve magazine (7.1, 7.2, 7.3, 7.4) and **in that** a dedicated drive (20), a dedicated tensioning device (21), a dedicated handling unit (9), and/or a dedicated sleeve lifter (22) is associated with each traction mechanism (16).

10. The textile machine (1) according to any one or more of the preceding claims 4 to 9, **characterized in that** a transfer device (10) is associated with the sleeve magazine (7.1, 7.2, 7.3, 7.4).

11. The textile machine (1) according to any one or more of the preceding claims 4 to 10, **characterized in that** the sleeve magazine (7.1, 7.2, 7.3, 7.4) is implemented modularly and a plurality of modules can be coupled to each other in the longitudinal and/or transverse direction of the machine (1).

12. The textile machine (1) according to any one or more of the preceding claims 4 to 11, **characterized in that** a sleeve magazine (7.1, 7.2, 7.3, 7.4) is disposed at one end or at both ends of the machine (1) and/or between sections (5.1, 5.2, 5.3) of the machine (1).

13. The textile machine (1) according to any one or more of the preceding claims 4 to 12, **characterized in that** at least one intermediate storage (11) for at least one sleeve (8) is disposed between the sleeve magazine (7.1, 7.2, 7.3, 7.4) and the section (5.1, 5.2, 5.3), particularly above the machine frame between the sleeve magazine (7.1, 7.2, 7.3, 7.4) and the section (5.1, 5.2, 5.3).

## Revendications

1. Procédé pour stocker et transporter des douilles (8) sur une machine textile (1) avec une pluralité de postes de travail (4) disposés les uns à côté des autres le long d'un axe longitudinal (M) de la machine et sur des côtés opposés de la machine (1), avec des dispositifs de bobinage dans lesquels du fil est enroulé sur une douille (8), ainsi qu'avec un dispositif de transport (6) qui transporte des douilles (8) depuis plusieurs magasins à douilles (7.1, 7.2, 7.3, 7.4) disposés sur les deux côtés de la machine (1) vers le poste de travail (4), dans lequel des douilles (8) sont reçus dans le magasin à douille (7.1, 7.2, 7.3, 7.4), dont les axes longitudinaux (H) sont orientés de manière essentiellement horizontale et perpendiculaire à l'axe longitudinal (M) de la machine, dans lequel la douille (8) individuelle est prélevé du magasin à douilles (7.1, 7.2, 7.3, 7.4) dans la direction de l'axe (H) de douille et est déplacé dans la direction de l'axe longitudinal (M) de la machine, entre les magasins à douilles (7.1, 7.2, 7.3, 7.4) disposés sur les deux côtés de la machine (1), **caractérisé en ce que** la douille (8), après avoir été prélevé du magasin à douilles (7.1, 7.2, 7.3, 7.4), est tourné sélectivement d'environ 90° vers la gauche ou vers la droite, en fonction de l'orientation souhaitée de la douille (8).

2. Procédé selon la revendication précédente, **caractérisé en ce que** la douille (8) est transféré sur un dispositif de transport (6) de douilles après sa rotation.

3. Procédé selon l'une quelconque ou plusieurs des revendications précédentes, **caractérisé en ce que** la douille (8) est tourné de 180° supplémentaires avant d'être transféré sur le dispositif de transport (6) de douilles, en fonction de l'orientation souhaitée de la douille (8).

4. Machine textile (1) avec une pluralité de postes de travail (4) disposés les uns à côté des autres le long d'un axe longitudinal (M) de la machine et sur des côtés opposés de la machine (1), avec des dispositifs de bobinage, dans lesquels du fil est enroulé sur une douille (8), ainsi qu'avec un dispositif de transport (6) qui transporte des douilles (8) depuis un magasin à douilles (7.1, 7.2, 7.3, 7.4) vers le poste de travail (4), dans laquelle au moins un magasin à douilles (7.1, 7.2, 7.3, 7.4) est disposé sur chacun des deux côtés de la machine (1), des récepteurs de douilles pour recevoir des douilles (8) sont disposés dans le magasin à douilles (7.1, 7.2, 7.3, 7.4), dont les axes longitudinaux (H) sont orientés de manière essentiellement horizontale et perpendiculaire à l'axe longitudinal (M) de la machine, et une unité de maniement (9) avec un dispositif de prélèvement (12) et un dispositif de rotation (14) est attribuée au magasin à douilles (7.1, 7.2, 7.3, 7.4) pour la mise en oeuvre du procédé selon l'une quelconque des revendications 1 à 3, **caractérisée en ce que** le dispositif de rotation (14) est conçu de manière à tourner la douille (8) sélectivement, en fonction de l'orientation souhaitée de la douille (8), d'environ 90° vers la gauche ou vers la droite.

5. Machine textile (1) selon la revendication précédente, **caractérisée en ce que** les récepteurs de douilles sont des broches (15) pour embrocher ou des supports pour poser les douilles (8).

6. Machine textile (1) selon l'une quelconque ou plusieurs des revendications 4-5 précédentes, **caractérisée en ce que** les récepteurs de douilles sont disposés sur un moyen de traction (16) circonférentiel flexible, disposé de manière transversale ou longitudinale à l'orientation de la machine, en particulier une chaîne, un câble ou une bande.

7. Machine textile (1) selon la revendication précédente, **caractérisée en ce que** le moyen de traction (16) est guidé en forme d'ovale ou de méandre.

8. Machine textile (1) selon l'une quelconque ou plusieurs des revendications 6-7 précédentes, **caractérisée en ce que** le moyen de traction (16) est orienté dans la direction de l'axe longitudinal (M) de la machine ou dans la direction perpendiculaire à l'axe longitudinal (M) de la machine.

9. Machine textile (1) selon l'une quelconque ou plusieurs des revendications 6-8 précédentes, **caractérisée en ce que** plusieurs moyens de traction (16) sont disposés dans le magasin à douilles (7.1, 7.2, 7.3, 7.4) et **en ce que**, de préférence, à chaque moyen de traction (16) est attribué son propre entraînement (20), son propre dispositif de serrage (21), sa propre unité de maniement (9) et/ou son propre lève-douille (22).

10. Machine textile (1) selon l'une quelconque ou plusieurs des revendications 4-9 précédentes, caractérisée en ce qu'un dispositif de transfert (10) est associé au magasin à douilles (7.1, 7.2, 7.3, 7.4).

11. Machine textile (1) selon l'une quelconque ou plusieurs des revendications 4-10 précédentes, **caractérisée en ce que** le magasin à douilles (7.1, 7.2, 7.3, 7.4) est de conception modulaire et plusieurs modules peuvent être couplés les uns avec les autres dans le sens longitudinal et/ou transversal de la machine (1).

12. Machine textile (1) selon l'une quelconque ou plusieurs des revendications 4-11 précédentes, caractérisée en ce qu'un magasin à douilles (7.1, 7.2, 7.3, 7.4) est disposé à une extrémité ou aux deux extrémités de la machine (1) et/ou entre des sections (5.1, 5.2, 5.3) de la machine (1).

13. Machine textile (1) selon l'une quelconque ou plusieurs des revendications 4-12 précédentes, caractérisée en ce qu'au moins un magasin intermédiaire (11) pour au moins une douille (8) est disposé entre le magasin à douilles (7.1, 7.2, 7.3, 7.4) et la section (5.1, 5.2, 5.3), en particulier au-dessus d'un bâti de machine entre le magasin à douilles (7.1, 7.2, 7.3, 7.4) et une section (5.1, 5.2, 5.3).
